# FASCICULE DE BREVET EUROPEEN

(11) **EP 0 021 937 B1**
(45) Date de publication et mention de la délivrance du brevet: **09.03.1983**
(21) Numéro de dépôt: 80400825.8
(22) Date de dépôt: 09.06.1980
(51) Int. Cl.: F23Q 9/14, F23N 5/10

(54) **Mécanisme de sécurité électromagnétique**
Elektromagnetischer Sicherheitsmechanismus
Electromagnetic safety mechanism

(30) Priorité: 13.06.1979 FR 7915094
(43) Date de publication de la demande: 07.01.1981
(73) Titulaire: SAUNIER DUVAL EAU CHAUDE CHAUFFAGE S.D.E.C.C. - Société anonyme, F-93103 Montreuil (FR)
(72) Inventeur: Nisot, Jean-Marie, B-1180 Bruxelles (BE); Berenfeld, Georges, 1190 Bruxelles (BE)
(74) Mandataire: Lhuillier, René

## Description

L'invention se rapporte à une cartouche à aimant pour un dispositif de sécurité d'allumage thermoélectrique.

Les dispositifs bien connus de sécurité d'allumage thermoélectrique qui servent à couper l'amenée du gaz à un appareil en cas d'extinction d'une flamme de brûleur ou de veilleuse, comportent comme on sait un électroaimant ou noyau magnétique à deux pôles ainsi qu'une plaque d'armature montée à une extrémité d'une tige dont l'autre extrémité porte soit une soupape soit une coupelle selon que le mécanisme est destiné à obturer un écoulement de gaz directement ou par l'intermédiaire de leviers. Pour protéger le noyau magnétique et l'armature coopérant avec lui, on les entoure d'un capuchon de protection en métal non aimantable (tel que du laiton) ou en matière plastique.

Dans ces dispositifs connus le noyau magnétique est fixé d'une manière rigide sur une assiette. Par contre l'armature est fixée sur la tige avec un certain jeu lui permettant de s'articuler par rapport aux deux pôles du noyau magnétique lors des mouvements de fonctionnement de l'appareil à gaz dans lequel le dispositif de sécurité électromagnétique est incorporé. Cette armature est généralement formée par une plaque unique de faible épaisseur.

Lors de l'allumage de la veilleuse de sécurité de l'appareil, une action mécanique extérieure sur la soupape gaz provoque la descente de l'armature mobile et la fermeture du circuit magnétique constitué par le noyau et ladite armature. Le maintien dans cette position malgré l'action d'un ressort de rappel est assuré par les ampères-tours circulant dans les spires du bobinage. Les ampères-tours sont donc consommés par le matériau magnétique et par l'entrefer placé entre le noyau et l'armature.

Lors d'une diminution du courant circulant dans les spires du bobinage, les ampères-tours, à partir d'une certaine valeur du courant, ne sont plus suffisants sous l'effet du ressort pour maintenir l'armature collée contre le noyau.

On connait dans le US-A. 2.881.830 un mécanisme de sécurité électromagnétique dans lequel l'armature reliée à une soupape par une tige coopère avec un noyau mobile en matériau magnétique.

L'armature et l'organe mobile sont indépendants l'un par rapport à l'autre et en fonction du flux magnétique de l'électroaimant ledit organe mobile se déplace sur la tige de soupape et actionne un contact.

Il existe donc dans ces mécanismes connus un courant d'enclenchement et de déclenchement dont les valeurs dépendent :
- du cycle d'hystérésis que le matériau par- cou rt,
- de la valeur du ressort de rappel de la soupape,
- du nombre de spires du bobinage,
- et surtout de la grandeur de l'entrefer.

Par conséquent, on sait que les courants d'enclenchement et de déclenchement sont considérablement augmentés à partir du moment où l'entrefer augmente de façon notable car, dans l'air, la circulation du flux magnétique exige une consommation très importante d'ampères-tours.

Le but de l'invention est donc de modifier l'entrefer pour augmenter ou diminuer la consommation d'ampères-tours afin d'obtenir des courants d'enclenchement et de déclenchement différents.

Suivant l'invention, l'armature fixée à l'extrémité de la tige de commande d'une soupape et/ou les deux branches du noyau sont réalisées chacune en deux parties accolées et inséparables l'une de l'autre, en matériau magnétique, et superposées pour former entre elles un entrefer.

D'autres caractéristiques particulières et avantages de l'invention ressortiront de la description qui va suivre en référence au dessin annexé qui représente une vue en coupe du mécanisme de sécurité.

Le mécanisme de sécurité tel que représenté comporte de façon générale un noyau magnétique 2, une armature, désignée dans son ensemble par la référence 1, montée à une extrémité de la tige 3, et à l'extrémité opposée de cette tige, une soupape 4 pour l'obturation directe d'un écoulement de gaz. Cette soupape peut être remplacée par une coupelle si le mécanisme doit agir sur un organe obturateur par l'intermédiaire de leviers. Le noyau 2 est fixé d'une manière rigide par un rivet ou par un rivet contact 5 sur l'assise 6.

Ce rivet contact est traversé par le fil d'extrémité 7 de l'enroulement d'excitation 8 du noyau 2. Un capuchon de protection 9 coiffe le noyau 2 et son armature 1. Un ressort de rappel 10 prenant appui sur le capuchon coiffe la tige 3 et agit sur le clapet 4.

Le noyau magnétique 2 est formé de deux branches 20 et 21 réalisées chacune en deux parties 20a et 21a pour la formation d'un entrefer supplémentaire.

L'armature 1 se compose de deux petites pia- ques en matériau magnétique 1a et 1b superposées et de faible épaisseur. Ces deux plaques sont soit libres, soit fixées l'une sur l'autre par un moyen mécanique quelconque par exemple par sertissage avec un léger serrage, par collage ou par soudure par point, et sont percées chacune d'un orifice central 11 dont le diamètre est légèrement supérieur au diamètre de l'extrémité 12 de la tige 3.

L'extrémité 12 de la tige 3 est sertie sur la plaque inférieure 1a de l'armature 1 de telle sorte qu'il subsiste un jeu permettant à l'armature de s'articuler par rapport aux deux pôles du noyau 2, c'est-à-dire que l'armature peut s'appliquer parfaitement sur ces pôles en compensant les éventuels défauts d'alignement de la tige normalement au noyau magnétique. Pour éviter la rotation de l'armature 1 par rapport à la tige 3, on interpose entre l'arrière de la plaque 1 b et la rondelle circulaire métallique 13 coaxiale à la tige, un joint torique élastique 14 qui se trouve légèrement écrasé au moment du sertissage de la tige.

Lorsqu'un élément sensible tel qu'un thermocouple non représenté, détecte la présence d'une flamme, il alimente, par l'intermédiaire du rivet contact 5, l'enroulement d'excitation 8. Les ampères-tours ainsi créés permettent la circulation d'un flux magnétique qui engendrera une force portante nécessaire au maintien de l'armature mobile 1 sur le noyau 2. Le courant minimum nécessaire au maintien de ladite armature s'appelle «courant d'enclenchement ».

Dès que la valeur de ce courant est atteinte, une action mécanique extérieure sur la soupape 4 provoque la descente de l'armature 1 et son collage sur le noyau 2..

Lorsqu'une diminution du courant circulant dans l'enroulement d'excitation 8 est provoquée par exemple quand le thermocouple n'est plus chauffé, la force portante diminue et, à une certaine valeur de ce courant, la force de rappel du ressort 10 devient plus grande que la force portante, si bien que l'armature 1 décolle du noyau 2 et le ressort de rappel 10 provoque une action mécanique vers la mise en sécurité-gaz. Il existe donc un courant d'enclenchement et de déclenchement dont les valeurs dépendent des ampères-tours concommés.

Quand l'armature 1 est maintenue contre le noyau 2, la plaque inférieure 1a est parcourue par un flux magnétique constant et limité, dépendant de son épaisseur. Etant donné que ladite plaque se sature très rapidement et offre une réluctance magnétique très importante, une partie du flux est contrainte de traverser d'une part l'entrefer situé entre les deux plaques la et 1 de l'armature 1 et d'autre part l'entrefer formé sur les deux branches 20 et 21 du noyau 2 ce qui entraine une augmentation sensible des ampères-tours consommés, et par conséquent des courants d'enclenchement et de déclenchement.

Cette augmentation est fonction des épaisseurs choisies pour les plaques 1a et 1b de l'armature, de leur état de surface et du type de matériau utilisé. En effet, suivant les courants d'enclenchement et de déclenchement que l'on désire obtenir, il est possible d'augmenter ou de diminuer l'épaisseur des plaques composant l'armature, d'utiliser des plaques d'épaisseurs différentes, ou bien des états de surface différents. Il est également possible d'utiliser seulement l'entrefer formé entre les deux plaques de l'armature ou seulement l'entrefer réalisé sur les branches du noyau magnétique.

Cette réalisation permet donc de varier la consommation d'ampères-tours pour obtenir des courants d'enclenchement et de déclenchement aptes à toutes utilisations.

L'invention ne se limite pas à la forme de réalisation illustrée mais en englobe également les variantes constructives.

## Revendications

1. Mécanisme de sécurité électromagnétique comportant un circuit magnétique formé par un noyau et une armature maintenue sur l'extrémité d'une tige de commande de soupape caractérisé par le fait que l'armature (1) et/ou les deux branches du noyau (2) sont réalisées chacune en deux parties accolées et inséparables l'une de l'autre, en matériau magnétique, et superposées formant entre elles un entrefer.

2. Mécanisme selon la revendication 1 caractérisé par le fait que les deux parties inséparables de l'armature, réalisées à partir de deux plaques différentes (1a) et (1b) sont fixées à la même tige de commande (12) de soupape dont elles suivent le mouvement.

3. Mécanisme selon la revendication 2 caractérisé par le fait que les deux plaques (1a) et (1b) sont d'épaisseur et de caractéristiques d'usinage égales ou différentes.

## Claims

1. Electromagnetic safety mechanism comprising a magnetic circuit formed by a core and an armature held on the end of a valve control rod characterised by the fact that the armature (1) and/or the two arms of the core (2) are each formed of two parts of magnetic material superposed to form between them a gap, and joined together and inseparable from one another.

2. Mechanism according to claim 1, characterised by the fact that the two inseparable parts of the armature, formed out of two different plates (1a) and (1b) are fixed to the same valve control rod (12) whose movement they follow.

3. Mechanism according to claim 2, characterised by the fact that the two plates (1 a) and (1 b) have a thickness and machining qualities which are the same or different.

## Patentansprüche

1. Elektromagnetische Sicherheitsvorrichtung mit einem durch einen Kern und einen Anker gebildeten Magnetkreis, wobei der Anker auf dem Ende eines Ventilsteuerschaftes angeordnet ist, dadurch gekennzeichnet, daß der Anker (1) und/ oder die beiden Arme des Kernes (2) jeweils aus zwei verkitteten und voneinander untrennbaren Teilen aus Magnetmaterial bestehen und unter Bildung eines Luftspaltes zwischen sich übereinander angeordnet sind.

2. Vorrichtung nach Anspruch 1, dadurch gekennzeichnet, daß die beiden untrennbaren Teile des Ankers, die durch zwei unterschiedliche Platten (1a) und (1b) gebildet sind, an demselben Ventilsteuerschaft (12) befestigt sind, dessen Bewegung sie folgen.

3. Vorrichtung nach Anspruch 2, dadurch gekennzeichnet, daß die beiden Platten (1a) und (1b) gleiche oder unterschiedliche Dicke und Bearbeitungscharakteristiken aufweisen.
